# DEMANDE DE BREVET EUROPEEN

(11) **EP 0 917 891 A1**
(43) Date de publication de la demande: **26.05.1999**
(21) Numéro de dépôt: 97120183.5
(22) Date de dépôt: 21.11.1997
(51) Int. Cl.: A63B 65/08

(54) **Pale pour boomerang**

(71) Demandeur: Dezuari, Marc, 1007 Lausanne (CH)
(72) Inventeur: Dezuari, Marc, 1007 Lausanne (CH)

(57) **Abrégé**

L'invention est un boomerang qui a la particularité d'être composé de 3 pales que l'on peut séparer, assembler, remplacer à volonté. Une fois séparées, les pales prennent peu de place (dimensions de poches). Une fois assemblé, le boomerang est prêt pour l'utilisation (lancé, vol, retour, ratrapage).

## Description

Pour l'utilisation du boomerang, il faut dégager la pointe (partie rebattable de chaque pale) assembler les pales, puis enfiler le lacet de verrouillage.

Pour le transport et le rangement, si on veut réduire l'encombrement, il faut enlever le lacet de verrouillage, séparer les pales et rabattre les pointes des pales.

## Revendications

1. est revendiqué le comcept de la pale comme élément de base d'un boomerang fabriquées par un procédé industriel, les pales sont toutes identiques (donc interchangeables et remplaçable)
Le remplacement, l'assemblage, la séparation des pales sont des opérations simples, réalisables par l'utilisateur de tout âge.
